# EUROPÄISCHE PATENTSCHRIFT

(11) **EP 0 011 875 B1**
(45) Veröffentlichungstag und Bekanntmachung des Hinweises auf die Patenterteilung: **15.12.1982**
(21) Anmeldenummer: 79104820.0
(22) Anmeldetag: 01.12.1979
(51) Int. Cl.: A63F 7/22

(54) **Betätigungseinrichtung für simulierte Spieler von Tisch-Ballspielen**
Operating device for simulated players of table ball games
Dispositif d'actionnement des joueurs simulés de jeux de balle de table

(30) Priorität: 05.12.1978 FI 783737
(43) Veröffentlichungstag der Anmeldung: 11.06.1980
(73) Patentinhaber: Laine, Klas Isak, Pargas (FI)
(72) Erfinder: Laine, Klas Isak, Pargas (FI)
(74) Vertreter: Liebelt, Rolf, Dipl.-Ing.

## Beschreibung

Die Erfindung betrifft eine Betätigungseinrichtung für simulierte Spieler von Tischspielen, die Fußball, Hockey oder ähnliche Wettbewerbsspiele simulieren und eine Spielfläche aus einem vorzugsweise rechteckigen Spielbrett umfassen, auf dem während des Spieles ein Ball, Puck oder ähnlicher Gegenstand durch die Spieler vorwärts getrieben wird, von denen jeder entlang eines Schlitzes im Spielbrett bewegbar und um eine vertikale durch den Schlitz hindurchtretende Achse drehbar ist, die von einem Schaft gebildet wird, an dem oberhalb des Spielbrettes ein Spieler, der ein bewegliches Glied (Arm, Bein) aufweist, gehalten und an dem unterhalb des Spielbrettes der eine Schenkel eines winkelförmigen Verbindungsstückes gelagert sowie ein konisches Zahnrad befestigt ist, wobei im anderen Schenkel des Verbindungsstückes eine seitlich unterhalb des Spielbrettes hervorragende sowie drehbare und axial verschiebbare Betätigungsstange gelagert ist, die auf dem an das Verbindungsstück angrenzenden Ende ebenfalls ein konisches Zahnrad trägt, das mit dem Zahnrad auf dem Schaft im Eingriff ist.

Eine derartige Betätigungseinrichtung für ein Tisch-Fußballspiel ist aus der deutschen Offenlegungsschrift 2 637 971 bekannt. Mit der Betätigungsstange kann dabei der Standort und die "Blickrichtung" des Spielers auf dem Spielbrett durch Drehen und Schieben verändert werden. Das Bein, mit dem der Spieler den Ball über das Spielbrett stößt, ist am Körper des Spielers so angelenkt, daß es in einer zur Drehachse des Spielers parallelen Ebene geschwenkt werden kann. Hierzu greift am Bein über ein Hebelsystem ein Bowdenzug an, der unter der Vorspannung einer Feder steht. Zur Ausführung eines Stoßes mit dem Bein muß der Bowdenzug mittels eines Handhebels kurz gespannt oder gezogen werden. Dabei wird die Feder belastet, so daß beim Loslassen des Handhebels der Bowdenzug und somit das Bein des Spielers von der Federkraft in die Ausgangs-oder Ruhestellung zurückgeführt werden.

Nachteilig ist bei diesem bekannten Fußballspiel, daß ein aus vielen Einzelteilen bestehendes und daher aufwendiges Hebelsystem zur Bewegung des Spielbeines benötigt wird. Weiter muß der Spieler, bevor der Ball zufriedenstellend gestoßen werden kann, mittels der Betätigungsstange so ausgerichtet, d.h. um seine Achse gedreht werden, daß er in die gewünschte Stoßrichtung blickt. Damit ein Ball vom Spieler gestoßen werden kann, ist somit nicht nur der Handhebel, sondern auch die Betätigungsstange zu verstellen, was die Handhabung dieses bekannten Spielgerätes erschwert.

Hier will die Erfindung Abhilfe schaffen, indem sie, wie sie in den Ansprüchen beschrieben ist, die Aufgabe löst, eine Betätigungseinrichtung für simulierte Spieler von Tisch-Ballspielen zu schaffen, bei der durch Drehen und Verschieben nur eines Handgriffes oder Knopfes sämtliche zur Spielausführung erforderlichen Bewegungen des Spielers bewirkt werden können.

Die mit der Erfindung erreichten Vorteile sind im wesentlichen darin zu sehen, daß die Handhabung des Spielgerätes erleichtert wird und somit auch ungeübten Personen die Benutzung des Spielgerätes Freude bereitet. Die erfindungsgemäße Friktionsverbindung zwischen dem Tragstück und dem über das Spielbrett hinausragenden Ende des Verbindungsstückes ermöglicht weiter, daß der Spieler und die Betätigungseinrichtung aus wenigen Plastikteilen kostengünstig gefertigt und zusammengefügt werden können, was zugleich die Betriebssicherheit der Betätigungseinrichtung erhöht. Durch die Friktionsverbindung entfällt außerdem das Ausrichten des Spielers in die gewünschte Stoßrichtung vor der Ausführung einer gegen den Ball gerichteten Stoßbewegung; denn durch einfaches Drehen der Betätigungsstange kommt das Spielbein, dessen Abstand von der Oberfläche des Spielbrettes während eines Stoßes keine Veränderung erfährt, immer in Berührung mit dem Ball, sofern dieser innerhalb einer Kreisfläche mit dem Schaft, der das Trag- und das Verbindungsstück trägt, als Mittelpunkt liegt.

Ein Ausführungsbeispiel der Erfindung wird noch an Hand der Zeichnungen beschrieben. Es stellen dar:
Fig. 1 einen simulierten Spieler in Ansicht und im Querschnitt die zugehörige Betätigungseinrichtung einschließlich der erfindungsgemäßen Friktionsverbindung zwischen dem Trag- und Verbindungsstück,
Fig. 2 eine Draufsicht auf den Spieler, der an einem Tragstück gehalten ist.
Fig. 3 eine Schnittansicht längs der Linie 111-111 der Fig. 1 auf die Friktionsverbindung zwischen dem Trag- und Verbindungsstück.

In Fig. 1 ist ein Teil eines vorzugsweise rechteckigen Spielbrettes 13 gezeigt. Das Spielbrett 13 ist von einem Rand oder einer Bande 14 umgeben, welche das Spielfeld begrenzt und diesem die für das jeweilige Spiel erforderliche Gestalt verleiht. Die Bande 14 ist mit einem Rahmen 15 verbunden, der das Spielbrett 13 trägt.

In das Spielbrett 13 sind mehrere mindestens in Längsrichtung verlaufende Schlitze 12 eingearbeitet. Durch jeden dieser Schlitze 12 erstreckt sich vertikal ein Schaft 8, der im zugehörigen Schlitz 12 verschoben werden kann und an dessen über das Spielbrett 13 herausragendem Ende ein Hebel 3 befestigt ist.

Im Rahmen 15 sind in nicht näher bezeichneten Lagern Betätigungsstangen 9 angeordnet, die an den über den Rahmen 15 vorstehenden Enden Griffe 7 tragen. An dem sich unter dem Spielbrett 13 befindlichen Ende jeder Betätigungsstange 9 ist ein zusammen mit der Betätigungsstange 9 verschiebbares Winkelstück 5 gehalten. In dem Winkelstück 5 ist weiter je ein Schaft 8 gelagert, der über konische Zahnräder 6, 6' mit der Betätigungsstange 9 in Wirkverbindung steht, so daß jederzeit eine Drehbewegung der Betätigungsstange 9 auf den Schaft 8 übertragen werden kann. Die Halterung von der Betätigungsstange 9 und dem Schaft 8 in dem Winkelstück 5 ist so ausgebildet, daß bei axialer Verschiebung der Betätigungsstange 9 der Schaft 8 im Schlitz 12 entlang wandert, ohne daß die Zahnräder 6, 6' aus dem Eingriff kommen.

Bei der in Fig. 1 gezeigten Ausführungsform der Erfindung ist das linke Bein 18 des Spielers 1 an einem Vorsprung 16 eines Tragstückes 2 befestigt. Das rechte Bein 11 des Spielers 1 ist an dessen Körper mit einem Kugelgelenk 10 angebracht und im Punkt 17 gelenkig mit dem Hebel 3 verbunden.

Das Tragstück 2 weist in seinem unteren Bereich eine bogenförmige Erhebung 20 auf, die reibend in eine Nut 21 eingreift, die umlaufend in einem zylindrischen Abschnitt eines Zwischenstückes 4 ausgebildet ist, das am Winkelstück 5 befestigt ist.

Der die Drehbewegung des Schaftes 8 auf das Bein 11 des Spielers 1 zur Ausführung einer Stoßbewegung übertragende Hebel 3 erstreckt sich durch eine Aussparung 22 im Tragstück 2. Die Aussparung 22 ist im Bereich der Erhebung 20 vorgesehen, do daß beim Aufschieben des Tragstückes 2 auf das Zwischenstück 4 in Richtung des Hebels 3 die Erhebung 20 leicht in die Nut 21 im Zwischenstück 4 eingeführt und eingerastet werden kann, wodurch die erfindungsgemäße Friktionsverbindung ohne Mühen erhalten wird.

In den stellungen B und C (Fig. 3) berührt der Hebel 3 die Ränder 19 der Aussparung 22 im Tragstück 2, so daß der Hebel 3 aus der Stellung A heraus zwischen den Punkten B und C durch Drehen der Betätigungsstange 9 bei feststehendem Tragstück 2 zur Übertragung einer Stoßbewegung auf das Bein 11 des Spielers 1 frei bewegt werden kann. Wird bei am Tragstück 2 anliegendem Hebel 3 (Stellung B oder C) die auf die Betätigungsstange 9 ausgeübte Drehkraft in der Richtung vergrößert, daß sich der Anlagedruck des Hebels 3 am Tragstück 2 erhöht, dreht sich das Tragstück 2 auf dem Zwischenstück 4, da die Reibung zwischen der Erhebung 20 und der Nut 21 überwunden wird, wodurch sich die "Blickrichtung" des am Tragstück 2 gehaltenen Spielers 1 ändert.

## Patentansprüche

1. Betätigungseinrichtung für simulierte Spieler (1) von Tischspielen, die Fußball, Hockey oder ähnliche Wettbewerbsspiele simulieren und eine Spielfläche aus einem vorzugsweise rechteckigen Spielbrett (13) umfassen, auf dem während des Spieles ein Ball, Puck oder ähnlicher Gegenstand vorwärts getrieben wird durch die Spieler (1), von denen jeder entlang eines Schlitzes (12) im Spielbrett (13) bewegbar und um eine vertikale durch den Schlitz (12) hindurchtretende Achse drehbar ist, die von einem Schaft (8) gebildet wird, an dem oberhalb des Spielbrettes (13) ein Spieler (1), der einen beweglichen Arm oder ein bewegliches Bein (11) aufweist, gehalten und an dem unterhalb des Spielbrettes der eine Schenkel eines winkelförmigen Verbindungsstückes (4, 5) gelagert sowie ein konisches Zahnrad (6') befestigt ist, wobei im anderen Schenkel des Verbindungsstückes (4, 5) eine seitlich unterhalb des Spielbrettes (13) hervorragende sowie drehbare und axial verschiebbare Betätigungsstange (9) gelagert ist, die auf dem an das Verbindungsstück (4, 5) angrenzenden Ende ebenfalls ein konisches Zahnrad (6) trägt, das mit dem Zahnrad (6') auf dem Schaft (8) im Eingriff ist, dadurch gekennzeichnet, daß der als Lager für den Schaft (8) dienende Schenkel des Verbindungsstückes (4, 5) sich durch den Schlitz (12) im Spielbrett (13) hindurch erstreckt und auf seinem Ende oberhalb des Spielbrettes (13) schwer drehbar (Friktionsverbindung) ein Tragstück (2) gelagert ist, an dem der Spieler (1) gehalten ist und das eine Aussparung (22) aufweist, durch die hindurch sich ein mit einem Ende am Schaft (8) befestigter Hebel (3) erstreckt, dessen anderes Ende am beweglichen Arm oder Bein (11) des Spielers (1) angreift.

2. Betätigungseinrichtung nach Anspruch 1, dadurch gekennzeichnet, daß die Friktionsverbindung zwischen dem Tragstück (2) und dem Verbindungsstück (4, 5) von einer umlaufenden Nut (21) in einem zylindrischen Abschnitt des Verbindungsstückes (4, 5) und einer kreisbogenförmigen Erhebung (20), die in die Nut (21) eingerastet ist, am Tragstück (2) gebildet wird.

3. Betätigungseinrichtung nach Anspruch 1 oder 2, dadurch gekennzeichnet, daß das Verbindungsstück (4, 5) aus einem unterhalb des Spielbrettes (13) angeordnetem Winkelstück (5) besteht, in dem der Schaft (8) sowie die Betätigungsstange (9) gelagert sind und das ein Zwischenstück (4) trägt, das sich durch den Schlitz (12) im Spielbrett (13) hindurch erstreckt und an dem das Tragstück (2) über die Friktionsverbindung befestigt ist.

## Revendications

1. Mécanisme de manoeuvre pour la simulation des mouvements de joueurs dans des jeux de table qui imitent le football, le hockey ou des jeux de compétition analogues et qui comprennent une surface de jeu constituée par une planche de jeu (13) de préférence rectangulaire sur laquelle, pendant le jeu, un ballon, un article de jeu ou un objet analogue est poussé en avant par des joueurs (1) susceptibles de se déplacer chacun le long d'une fente (12) ménagée dans la planche (13) et de tourner autour d'un axe vertical traversant la fente (12) et constitué par un arbre (8) sur lequel est monté au-dessus de la planche (13) un joueur (1) ayant un bras mobile ou une jambe mobile (11) et sur lequel sont calés en dessous de la planche (13), l'une des branches d'une pièce de liaison angulaire (4, 5) ainsi qu'un pignon conique (6') tandis qu'une barre de manoeuvre (9) mobile en rotation et en déplacement axial est saillante latéralement en dessous du niveau de la planche (13) pour porter à une extrémité l'autre branche de la pièce de liaison (4, 5) et à la même extrémité un pignon conique (6) qui engrène avec le pignon (6') calé sur l'arbre (8), caractérisé en ce que la branche de la pièce de liaison (4, 5) qui sert de palier à l'arbre (8) passe à travers la fente (12) ménagée dans la planche (13) et en ce qu'une pièce porteuse (2) tournant difficilement grâce à un assemblage à friction est montée à la partie extrême de cet arbre située au-dessus de la planche (13), cette pièce portant le joueur (1) et présentant un évidement (22) à travers lequel passe un levier (3) fixé par une extrémité à l'arbre (8) et dont l'autre extrémité agit sur le bras ou la jambe mobile (11) du joueur (1).

2. Mécanisme selon la revendication 1 caractérisé en ce que l'assemblage à friction entre la pièce porteuse (2) et la pièce de liaison (4, 5) est constitué par une gorge périphérique (21) pratiquée dans une partie cylindrique de la pièce de liaison (4, 5) et par un renflement arqué (20) qui est emboîté dans cette gorge (21).

3. Mécanisme selon l'une quelconque des revendications 1, 2, caractérisé en ce que la pièce de liaison (4, 5) comprend une pièce coudée (5) placée en dessous de la planche (13) et contenant pour les guider l'arbre (8) ainsi que la barre de manoeuvre (9), cette pièce coudée (5) supportant une pièce intermédiaire (4) qui traverse la fente (12) ménagée dans la planche (13) et à laquelle est fixée la pièce porteuse (2) par l'intermédiaire dudit assemblage à friction.

## Claims

1. Operating mechanism for simulated players (1) of table games, which simulate football, hockey or similar competitive games and having a playing surface formed from a preferably rectangular playing board (13) on which the players (1) advance a ball, puck or similar object during the game, each player being movable along a slot (12) in the playing board (13) and being rotatable about an axis passing vertically through a slot (12) and which is formed by a shaft (8) on which, above the playing board (13), is held a player (1) having a movable arm or leg (11) and on which is mounted below the playing board a member of an angular connecting piece (4, 5) and to which is fixed a bevel pinion (6'), whereby in the other member of connecting piece (4, 5) a rotatable and axially displaceable operating rod (9) is mounted which projects laterally below the playing board (13) and which on the end adjacent to connecting piece (4, 5) also carries a bevel pinion (6), which engages with the pinion (6') on shaft (8), characterized in that the member of connecting piece (4, 5) serving as the bearing for shaft (8) extends to the slot (12) in playing board (13) and on its end above playing board (13) is mounted in difficultly rotatable manner (friction connection) a support (2) on which is held player (1) and which has a recess (22), through which extends a lever (3) fixed by one end to shaft (8) and whose other end engages on the movable arm or leg (11) of player (1).

2. Operating mechanism according to claim 1, characterized in that the friction connection between support (2) and connecting piece (4, 5) is formed by a circulating groove (21) in a cylindrical portion of connecting piece (4, 5) and a circular projection (20), engaging in groove (21 on support (2).

3. Operating mechanism according to claims 1 or 2, characterized in that the connecting piece (4, 5) comprises a bend (5) arranged below the playing board (13) in which are mounted shaft (8) and operating rod (9) and which carries an intermediate member (4) extending through slot (12) in playing board (13) and to which is fixed by means of the friction connection support (2).
